# FASCICULE DE BREVET EUROPEEN

(11) **EP 0 428 546 B1**
(45) Date de publication et mention de la délivrance du brevet: **06.10.1993**
(21) Numéro de dépôt: 89908209.3
(22) Date de dépôt: 07.07.1989
(51) Int. Cl.: G07F 11/32, G07F 11/24

(54) **DISPOSITIF DE DISTRIBUTION AUTOMATIQUE DE BOUTEILLES, NOTAMMENT EN MATERIAU SOUPLE**
AUTOMATISCHE AUSTEILVORRICHTUNG FÜR FLASCHEN, INSBESONDERE AUS ELASTISCHEM WERKSTOFF
AUTOMATIC BOTTLE DISTRIBUTOR, IN PARTICULAR FOR BOTTLES MADE OF FLEXIBLE MATERIAL

(30) Priorité: 15.07.1988 FR 8809777
(43) Date de publication de la demande: 29.05.1991
(73) Titulaire: JAMES, Roland, F-38700 Corenc (FR)
(72) Inventeur: PASTOR, Claude, F-13013 Marseille (FR); PASTOR, Christian, F-13007 Marseille (FR)
(74) Mandataire: Moretti, René
(86) Numéro de dépôt international: FR8900357
(87) Numéro de publication internationale: WO9000784

(56) Documents cités:
- DE-A- 2 259 918
- FR-A- 1 091 027
- US-A- 3 795 345
- US-A- 4 509 658
- US-A- 4 511 059
- US-A- 4 511 060

## Description

La présente invention a pour objet des dispositifs de distribution automatique de bouteilles, notamment en matériau souple.

Le secteur technique de l'invention est celui de la fabrication de distributeurs automatiques de boissons en emballage individuel de type bouteilles.

Une des applications de l'invention est la réalisation de distributeurs automatiques à monnayeur pour la distribution de bouteilles en matière plastique contenant de l'eau minérale.

On connaît en effet, différents types de distributeurs de boissons froides ou chaudes, qui sont placés dans des lieux publics ou des parties communes d'établissements recevant de nombreuses personnes, tels que les écoles, les hôpitaux, les stades, les gares, les Administrations etc....

Ces distributeurs peuvent être classés en deux familles principales :
- la première qui inclut la plupart des distributeurs de boissons fraîches, regroupe tous ceux qui délivrent des bouteilles individuelles rigides en général en verre, que le consommateur extrait en forçant souvent un clapet de retenu bloquant ladite bouteille, qui ne libère celle-ci qu'après paiement du prix (par monnaie ou jeton), et qui bloque ensuite la suivante après extraction de la précédente.

Les bouteilles se rechargent automatiquement derrière ce clapet depuis un stockage en rampe inclinée, de pente suffisante pour que les bouteilles glissent toutes seules jusqu'à prendre la position de la bouteille prête à être prise par le consommateur. il y a en général. un accès à l'extrémité de chaque rampe qui sont donc agencées l'une au-dessus de l'autre et parallèles pour ne pas perdre de places, ce qui permet du reste de mettre des bouteilles de boissons différentes sur chaque rangée. Pour les appareils de distribution d'un seul type de boisson, un seul accès peut être commun à plusieurs rangées, qui alimentent alors un couloir unique, dans lequel les bouteilles s'empilent sur plusieurs hauteurs.

On peut citer en particulier certains appareils à distribution de bouteilles en verre diffusés sous la marque "DIAM".

On peut également citer les distributeurs tels que décrits dans le brevet FR. 1.091.027 de la Société Anonyme Française des Appareils Automatiques, déposé le 10 Octobre 1953 sur un "distributeur d'objets cylindriques", à partir d'une armoire comportant des rampes en quinconce et d'un pignon comportant des berceaux recevant plusieurs objets à la fois pour les distribuer un par un en utilisant leur poids pour l'entraînement.

On notera enfin les brevets américains de MM. ODEN NO. 4.509.658, LINDSEY NO. 4.511.060 et MANZER NO. 4.511.059 déposé en 1985 sur différents types de godets distributeurs cylindriques, placés dans un conduit vertical pour recueillir et délivrer des récipients un par un.

D'autres appareils sont fabriqués et diffusés aussi et entre autre, par diverses sociétés italiennes, américaines, allemandes et japonaises, qui ont déposé des brevets sur certaines parties de leurs appareils : soit pour des systèmes anti-effraction ou antivol, soit pour le monnayeur, soit pour la conservation de température, etc... Tout ceci constitue le domaine bien connu des distributeurs de boissons en bouteilles, ou en canettes, mais toujours en matière rigide telle que le verre ou le métal.
- la deuxième famille de distributeurs de boissons, qui inclut aussi quelques distributeurs de boissons fraîches, regroupe tous ceux qui délivrent le liquide en gobelets individuels; les boissons chaudes sont pratiquement toujours distribuées par cette méthode.

Les gobelets, en général en matière plastique, sont amenés vides par un système à barillet vertical, dans lequel ils sont empilés les uns dans les autres et tombent un par un à portée de main du consommateur, quand celui-ci introduit la monnaie ou le jeton correspondant dans l'appareil.

Le gobelet est maintenu alors sous un orifice de remplissage depuis lequel est versé le liquide frais ou chaud contenu, ou préparé à la demande dans une seule réserve. C'est dans ce domaine que de nombreux brevets ont été pris en matière de distributeurs automatiques.

On peut citer dans ce type d'appareils les distributeurs de boissons chaudes en gobelets diffusés par la société danoise WITENBORG AUTOMATFABRIKER AS, et pour lesquels deux brevets ont été déposés, puis publiés le 23 Novembre 1979 en FRANCE sous les NO. FR. 2.423.991 et FR. 2.424.010 et concernant le premier, un "procédé et appareil pour préparer des boissons ou portions" et le deuxième, un "appareil pour la préparation de boissons spécialement de café, à utiliser avant tout dans des distributeurs automatiques".

Comme le titre de ces brevets l'indique, leur contenu porte essentiellement sur les parties permettant la récupération de la boisson, la distribution et le remplissage des gobelets étant connus par ailleurs.

Aucun des appareils décrits ci-dessus ne permet cependant de distribuer des boissons dans des récipients fermés en matière souple, car dans la première famille de distributeurs, il s'agit de récipients rigides, et les bouteilles, par exemple en matière plastique s'écraseraient entre elles à l'intérieur ou s'éventreraient quand le client ou le fraudeur voudrait l'extraire, et dans la deuxième famille, il s'agit de récipient souples mais non fermés.

Certains fabricants ont bien essayé d'étudier des distributeurs spécifiques à ce type de récipients souples, fermés, mais chaque réalisation est alors très volumineuse avec par exemple des barillets tournants comme pour les distributeurs de nourritures solides, fragiles ne pouvant stocker que peu de récipients à la fois, et demandent un passage fréquent de personnel pour les recharger. Ces solutions sont donc très chères, or ce type de récipient est surtout utilisé pour des boissons peu onéreuses comme l'eau minérale, dont le pris de vente maximum ne permet pas d'amortir une machine et un entretien trop coûteux.

Le problème posé est de réaliser un appareil de distribution automatique de bouteilles en matériau souple, qui soit compact et permette de stocker beaucoup de bouteilles, petites ou grosses, ne nécessitant pas un rechargement trop fréquent et n'abîmant pas celles-ci, et qui délivre une par une lesdites bouteilles sans risque d'éventration, ni possibilité de fraude.

Une solution au problème posé est un dispositif de distribution automatique de bouteilles comportant une armoire fermée, incluant un système de stockage desdites bouteilles, composé de deux ensembles inclinés en sens contraire, de rampes regroupées par jeu, superposées, de pente parallèle et placées en quinconce contre les deux parois latérales de ladite armoire fermée, de telle façon que la rampe supérieure de chaque jeu recueille les bouteilles descendant par gravité du jeu placé au-dessus, laquelle armoire est maintenue à température constante par tout moyen connu et comporte un monnayeur à pièces ou à jetons permettant à toute personne de commander la distribution d'une ou plusieurs bouteilles, un sas d'accès manuel de type connu pour la récupération de celle-ci, un godet cylindrique mobile en rotation, un godet de tout type mobile en rotation, en prenant qu'une seule bouteille à la fois et permettant la distribution, dans lequel :
- lesdites rampes sont regroupées par jeu de deux rampes au plus et chargent en continu un support d'alimentation du godet;
- tout moyen d'arrêt desdites bouteilles est placé en avant dudit support d'alimentation et au-dessus dudit godet, laissant un espace suffisant pour la descente par gravité dans celui-ci d'une seule bouteille et permettant ensuite le blocage de la bouteille suivante en position d'attente jusqu'à la distribution par rotation du godet de la bouteille précédente;
- ledit godet est placé en-dessus dudit support d'alimentation, de telle façon que les bouteilles arrivant sur ledit support puisse, soit d'une part, tomber librement et sans trop d'à-coup dans le godet quand celui-ci est fixe et que le bord de son ouverture est orientée vers le rebord d'extrémité du support, puis pendant la rotation dudit godet suivre une courbe de mouvement n'ayant jamais une pente positive au-dessus de l'horizontale, soit d'autre part, rester arrêtée sur ledit support par ledit moyen d'arrêt, quand une bouteille est déjà en place dans ledit godet et que celui-ci tourne sur son axe;
- un système d'entraînement de l'axe dudit godet est relié à tout moteur assurant la rotation exacte d'un seul pas de ce godet pour chaque commande de distribution d'une bouteille.

Le résultat est un nouveau dispositif de distribution automatique de bouteilles adapté spécialement pour celles en matériau souple, du type contenant des eaux minérales.

Les avantages d'un tel dispositif sont nombreux, surtout dans les applications de distribution de bouteilles de gros volume en matière plastique. En effet, la principale caractéristique est qu'en aucun moment lesdites bouteilles ne subissent des effets d'écrasement pouvant les endommager, et ne passent dans des systèmes mécaniques pour les déchirer. Leurs enveloppes sont fragiles, et leur stockage et mouvement dans le dispositif suivant l'invention, se font sans solliciter brutalement celles-ci, comme c'est le cas dans les distributeurs connus à ce jour.

De plus, un distributeur fabriqué avec le dispositif suivant l'invention est robuste et fiable, tout en étant de réalisation simple et permettant une mise sur le marché à un prix raisonnable pour un amortissement compatible avec le coût des bouteilles d'eau minérale qui doit être relativement faible pour intéresser les consommateurs.

Il peut être réalisé suivant cette même invention plusieurs types de distributeurs pour des bouteilles de volume différent, d'un demi-litre à un litre et demi par exemple, pour s'adapter aux besoins des sites sur lesquels ces appareils seraient installés.

Les dispositifs décrits ci-après donnent également une compacité intéressante aux armoires constituant l'enveloppe des distributeurs.

Ainsi, un appareil pouvant contenir 60 bouteilles d'un litre et demi ne fait que 1,50 m de haut environ, et pour la même hauteur, un appareil peut contenir au moins 120 bouteilles de 0,5 litres.

Cette compacité réduit ainsi le volume intérieur qui est maintenu à température constante, fraîche de préférence. par un groupe froid de peu de puissance et permet de loger les appareils facilement sur site, même dans des endroits où les problèmes de place sont cruciaux.

En particulier, les distributeurs de un litre et demi suivant l'invention trouveront un intérêt d'application dans tous les hôpitaux et cliniques.

La description suivante se réfère aux dessins annexés, sans aucun caractère limitatif, décrivant un exemple de réalisation d'un distributeur automatique de bouteilles, comportant des dispositifs suivant l'invention, figurés à titre d'illustration de celle-ci, mais d'autres réalisations et d'autres applications peuvent être envisagées.

Les figures 1A et 1B sont des vues perspectives de deux systèmes de distribution de bouteilles.

La figure 2 est une vue en coupe frontale d'une armoire d'un appareil distributeur de bouteilles avec son système de stockage.

La figure 3 est une coupe d'une équerre de blocage.

La figure 1A est une perspective partielle de l'armoire 1 d'un appareil distributeur de boissons, représentant plus particulièrement la partie distribution proprement dite de bouteilles depuis un support d'alimentation 4, chargé en continu par des rampes 15 du système de stockage 2, placé au-dessus et décrit dans la figure 2.

Les bouteilles 1 peuvent être en matière fragile, de type matière plastique souple, et glissent et roulent par gravité le long des rampes 15₄ et 15₅, suffisamment inclinées pour cela et fixées en quinconce contre les parois opposées de l'armoire 1. Les bouteilles peuvent être de contenance de 0,1 à 1,5 litre et tombent une à une en fin de parcours dans un support 4, incliné lui aussi, et fixé contre une paroi de l'armoire 1.

Ces rampes et ces supports peuvent être en toute matière et de toute forme d'assemblage plan et incliné, par exemple en tôle pleine métallique comme figuré par les rampes 15₄ et 15₅ ou en treillis de type rail et caillebotis métallique, comme figuré pour le support 4. La largeur de ces rampes correspond juste à la longueur des bouteilles et leur guidage est assuré par tout moyen tel que d'un côté un rebord 16, et de l'autre côté, par exemple la porte, non figurée sur le dessin, venant refermer la face avant de l'armoire 1, après remplissage des rampes.

Un godet 8 de forme cylindrique, creux, de dimensions intérieures légèrement supérieures à celles d'une desdites bouteilles 6, ouvert sur la moitié environ de sa surface et dont l'axe est placé dans un plan passant par celui de la bouteille en attente sur ledit support 4 et faisant un angle avec le plan dudit support compris entre zéro et l'angle que fait le plan bissecteur du plan du support et de la verticale avec ce plan du support.

Ce godet est monté mobile en rotation autour de son axe 17, solidaire de la structure de l'armoire 1. Sa position est déterminée de telle façon que les bouteilles 6 arrivant sur le support 4 puissent, d'une part, glisser ou tomber librement et sans trop d'à-coup dans le godet 8 quand celui-ci est vide et que le bord 18 de son ouverture est orientée vers le rebord d'extrémité du support 4, et, d'autre part, rester arrêtée sur cedit support, sans être écrasée par les suivantes, soit par une bouteille déjà en place dans le godet 8, soit par le fond dudit godet, quand celui-ci tourne sur on axe 17.

Pour éviter que la bouteille en attente sur le support 4 puisse être entraînée également et passer par dessus le godet 8, un moyen d'arrêt 11 est placé en avant de ce support 4 et au-dessus de ce godet 8, laissant un espace suffisant pour le passage d'une bouteille entre le rebord d'extrémité du support 4 et lui-même. Cedit moyen d'arrêt 11 peut être constitué d'au moins une barre de section circulaire et libre en rotation autour de son axe, sur laquelle les bouteilles peuvent venir en appui l'une après l'autre, avant de glisser dans ledit godet 8, en faisant tourner alors ladite barre.

Le godet 8 est entraîné en rotation par tout système, de préférence à chaîne 9, monté sur des pignons dentés, dont l'un 12₁ est solidaire de l'axe et un autre 12₂, de l'axe moteur 10 à vitesse de sortie lente.

Ce système d'entraînement 9 assure la rotation exacte d'un seul pas dudit godet 8, pour chaque commande de distribution d'une bouteille : dans le cas d'un godet cylindrique comme ici le pas est d'un tour complet. Pour cela, suivant un mode de réalisation particulier, ledit moteur 10 est électrique et alimenté par un relais temporisé commandé par l'introduction d'une pièce ou d'un jeton, d'une matière connue, dans un monnayeur, lequel relais arrête alors le moteur après une durée déterminée correspondant à la rotation exacte d'un seul pas dudit godet 8.

Suivant un autre mode de réalisation particulier, ledit moteur 10 est électrique, et commandé aussi par l'introduction d'une pièce ou d'un jeton dans le monnayeur, mais sont alimentation est coupée quand un capteur 13, de type connu, fixe et placé en face d'un point de repère 14 dudit godet, correspondant à ue seul pas de rotation, soit une rotation complète pour un godet cylindrique.

Ainsi, à chaque commande de bouteille, le godet 8 chargé d'une bouteille en attente, tourne sur son axe, bloquant les bouteilles suivantes entre son fond, le rebord dudit support 4 et la barre d'arrêt 11; quand son ouverture est inclinée suffisamment vers la tôle du fond incliné du sas 7 d'accès manuel, de type connu, la bouteille qu'il contient roule sur celle-ci et vient en position d'être récupérée par le client. Le godet continue alors sa rotation et, quand son ouverture repasse sous le support 4, de telle façon que son bord 18 soit orienté vers et au mieux dans le prolongement du rebord du support 4, la bouteille suivante glisse à l'intérieur du godet, et celui-ci s'immobilise à nouveau en attente d'une autre commande de distribution. La place laissée libre par la bouteille qui est ainsi tombée "en douceur" dans le godet est prise par la bouteille suivante et ainsi de suite, le long du support 4 et des rampes 15.

La figure 1B est une vue perspective partiel de l'armoire 1 comme dans la figure 1A avec un godet 8₁ de type différent précédent et représenté en écorché partielle des pièces d'état 12₁ qui sont déjà décrits précédemment.

Dans cet exemple, ledit godet 8₁ est constitué d'au moins trois et au plus cinq jeux d'ailettes 21 montés autour de l'axe 17 par tout support et dont chaque espace entre deux ailettes peut recevoir une desdites bouteilles 6, lequel godet est monté de telle façon qu'il ne soit chargé que d'une seule bouteille à la fois, et que pendant sa rotation, ladite bouteille suive une courbe de mouvement n'ayant jamais une pente positive au-dessus de l'horizontale.

En effet, comme pour le godet cylindrique les bouteilles ne doivent jamais remonter pendant leur mouvement pour éviter les problèmes d'écrasement avec les précédentes, qui est le problème critique des récipients souples, et assurer une chute le plus en "douceur" possible contrairement aux procédés et dispositifs utilisés et connus jusqu'à présent.

Dans un mode préférentiel on utilise un godet à quatre jeux d'ailettes 21, montés par couple vers les deux extrémités de l'aile 17₁ sur deux blocs support 22, solidaires de l'axe grâce à des vis 23 de blocage. Le pas de rotation dudit godet 8₁ pour une distribution d'une bouteille est alors d'un quart de rotation du godet.

La figure 2 est une vue en coupe frontale d'une armoire d'un appareil distributeur de bouteilles 6, avec son système de stockage 2 et son système de distribution proprement dit, à godet 8 déjà décrit dans les figures 1.

L'armoire elle-même 1 est isolée, de type classique et peut être maintenue à température constante, de préférence fraîche, par un groupe froid de type connu 3. Elle comporte également un monnayeur 5, de tout type connu, permettant à toute personne de commander la distribution d'une ou plusieurs bouteilles 6, par l'introduction de pièces ou de jetons, correspondant au prix préalablement déterminé par l'installateur. Quand ce prix est acquitté et reconnu par le monnayeur, le procédé de distribution décrit à la figure 1 s'exécute automatiquement grâce au dispositif de distribution réalisé suivant l'invention.

L'espace de stockage proprement dit 2 est donc constitué par les trois parois verticales de l'armoire 1 et ses deux fonds supérieur et inférieur : la face avant est en général constituée d'une porte ouvrante, non figurée ici, permettant l'accès à l'ensemble des dispositifs en position ouverte, et fermant toute la face en position fermée.

Dans cette armoire 1, le stockage des bouteilles est composé de deux ensembles de rampes 15, suffisamment inclinées en sens contraire, superposées et de pente parallèle par jeu de deux au plus, lesquels jeux sont placés en quinconce contre les deux parois latérales de ladite armoire 1 : soit les rampes 15₁, 15₃ et 15₅ sur une paroi, et de 15₂ et 15₄ sur l'autre paroi.

Ici, les rampes 15₃ et 15₅ sont figurées seules, mais elles pourraient être doubles. Il n'est pas envisageable, pour des bouteilles en matière souple de grand volume et de type plastique, de mettre plus de deux rampes par jeu, car cela représente déjà trois bouteilles superposées en extrémités et au delà, celles-ci risquent de s'écraser entre elles par leur propre poids.

Cette configuration optimum permet à chaque rampe supérieure de chaque jeu de recueillir les bouteilles du jeu placé juste au-dessus, et qui, du fait de l'inclinaison suffisante des rampes, descendent par gravité en glissant ou en roulant.

La rampe la plus basse 15₅ permet le chargement du support d'alimentation du godet 8, tel que décrit dans la figure 1. Ainsi, toutes les bouteilles sont amenées les unes après les autres au poste de distribution, et quand l'armoire 1 est vide, on peut recharger toutes les rampes en ouvrant l'armoire 1 par sa face avant.

Le nombre de rampes et leur longueur ne sont pas limités, et sont à déterminer en fonction du nombre de bouteilles que l'on veut stocker et de la dimension maximum désirée de l'armoire.

Le système de distribution à godet 8 déverse chaque bouteille dans le sas 7, qui peut être de tout type connu, avec par exemple deux fermetures à portes à ressorts, dont l'une 19, isole la partie stockage et distributeur pour une meilleure isolation thermique, mais aussi pour limiter les tentatives de vol, et l'autre est solidaire de la porte qui ferme la face avant et que le client ouvre pour prendre sa bouteille.

La figure 3 est une coupe dans le plan axial du système de stockage, d'une équerre de blocage 19, située près de l'extrémité de la rampe inclinée 15 supérieure de chaque jeu de rampes, sur lesquelles roulent et glissent les bouteilles 6.

Cette équerre 19 est articulée libre près de son arète autour d'un axe 20; sa largeur dans le plan perpendiculaire à la figure est suffisante pour assurer un appui aux bouteilles 6, sans que celles-ci risquent de pivoter et de se bloquer contre les guides 16 des rampes tels que décrits dans la figure 1.

Les longueurs des plans constituant l'équerre 19 sont telles que tant qu'il y a encore des bouteilles sur la rampe supérieure 15, le poids de l'une de celles-ci qui passe dessus maintient l'équerre en position fermée, telle que figuré sur le dessin, et bloquant alors toutes les bouteilles stockées sur la rampe juste inférieure.

Ce système empêche un écrasement et un blocage par les bouteilles des deux rampes appuyant simultanément sur celle d'extrémité contre la paroi de l'armoire 1, avant sa descente dans le couloir vertical vers les rampes inférieures : quand les rampes sont toutes pleines, et en l'absence de cette équerre, ces bouteilles d'extrémité risquent de rester bloquées et de ne pas descendre.

Cette équerre optionnelle permet de ne libérer qu'une rampe à la fois, d'éviter donc cet inconvénient tout en préservant la fragilité des récipients souples. Quand la rampe supérieure n'a plus que quelques bouteilles, et que le plan supérieur de l'équerre est libre, le poids des bouteilles de la rampe inférieure soulève celle-ci qui dégage ladite rampe.

La présente invention n'est pas limitée aux modes de réalisations décrits ci-dessus et qui ne constituent que des exemples de fabrication auxquels des modifications et des variantes peuvent être apportées dans le cadre des revendications.

## Revendications

1. Dispositif de distribution automatique de bouteilles (6) comportant une armoire (1) fermée, incluant un système de stockage (2) desdites bouteilles, composé de deux ensembles inclinés en sens contraire, de rampes (15) regroupées par jeu, superposées, de pente parallèle et placées en quinconce contre les deux parois latérales de ladite armoire fermée (1), de telle façon que la rampe supérieure d chaque jeu recueille les bouteilles descendant par gravité du jeu placé au-dessus, laquelle armoire est maintenue à température constante par tout moyen connu et comporte un monnayeur (5) à pièces ou à jetons permettant à toute personne de commander la distribution d'une ou plusieurs bouteilles (6), un sans d'accès manuel (7) de type connu la récupération de celle-ci, un godet de tout type (8) mobile en rotation, ne prenant qu'une seule bouteille à la fois et permettant la distribution, caractérisé en ce que :
- lesdites rampes (15) sont regroupées par jeu de deux rampes au plus et chargent en continu un support d'alimentation (4) du godet;
- tout moyen d'arrêt (11) desdites bouteilles est placé en avant dudit support d' alimentation (4) et au-dessus dudit godet (8), laissant un espace suffisant pour la descente par gravité dans celui-ci d'une seule bouteille (62) et permettant ensuite le blocage de la bouteille suivante (63) en position d'attente jusqu'à la distribution par rotation du godet de la bouteille précédente (6₂);
- ledit godet (8) est placé en-dessus dudit support d'alimentation, de telle façon que les bouteilles (6) arrivant sur ledit support (4) puissent, soit, tomber librement dans le godet (8) quand celui-ci est vide et que le bord (18) de son ouverture est orientée vers le rebord d'extrémité du support (4), puis pendant la rotation dudit godet (8) suivre une courbe de mouvement n'ayant jamais une pente positive au-dessus de l'horizontale, soit, rester arrêtées sur ledit support (4) par ledit moyen d'arrêt (11), quand une bouteille est déjà en place dans ledit godet (8) et que celui-ci tourne sur son axe (17);
- un système d'entraînement (9) de l'axe dudit godet est relié à tout moteur (10) assurant la rotation exacte d'un seul pas de ce godet pour chaque commande de distribution d'une bouteille (6₁).

2. Dispositif de distribution automatique de bouteilles suivant la revendication 1, caractérisé en ce que ledit système d'entraînement (9) du godet (8) est un système à chaîne et à pignons dentés dont l'un (12₁) est solidaire de l'axe dudit godet et un autre (12₂) de l'axe d'un moteur (10) à vitesse de sortie lente.

3. Dispositif de distribution automatique de bouteilles suivant la revendication 1 ou 2, caractérisé en ce que ledit moteur (10) à vitesse de sortie lente est électrique et alimenté par un relais temporisé, commandé par l'introduction d'une pièce ou d'un jeton dans ledit monnayeur (5) et s'arrêtant après une durée déterminée correspondant à la rotation exacte d'un seul pas dudit godet (8).

4. Dispositif de distribution automatique de bouteilles suivant la revendication 1 ou 2, caractérisé en ce qu'il comporte un capteur (13) de type connu, placé en face d'un point de repère (14) dudit godet et qui coupe l'alimentation dudit moteur (10) électrique, préalablement commandé par l'introduction d'une pièce ou d'un jeton dans ledit monnayeur (5), quand ledit point de repère revient dans sa position après un seul pas de rotation correspondant distribution d'une bouteille.

5. Dispositif de distribution automatique de bouteilles suivant l'une quelconque des revendications 1, 2, 3 ou 4, caractérisé en ce que ledit moyen d'arrêt (11) desdites bouteilles (6) est constitué d'au moins une barre de section circulaire et libre en rotation autour de son axe, sur laquelle peut venir en appui les bouteilles l'une après l'autre, avant de glisser dans ledit godet (8), faisant alors tourner ladite barre.

6. Dispositif de distribution automatique de bouteilles suivant l'une quelconque des revendications 1 à 5, caractérisé en ce que les rampes (15) supérieures de chaque jeu du système de stockage (2), comporte une équerre de blocage (19), située près de l'extrémité desdites rampes, et articulée libre près de son arète autour d'un axe (20), et dont les plans constituant les faces sont tels que le poids d'une bouteille (6) de la rampe supérieure passant dessus, maintient en attente celles de la rampe inférieure située en-dessous.

7. Dispositif de distribution automatique de bouteilles suivant l'une quelconque des revendications 1 à 6, caractérisé en ce que ledit godet (8) est cylindrique, creux, de dimensions intérieures légèrement supérieures à celles d'une desdites bouteilles (6), ouvert sur la ....moitié environ de sa surface et dont l'axe est placé dans un plan passant par celui de la bouteille en attente sur ledit support (4) et faisant un angle avec le plan dudit support compris entre zéro et l'angle que fait le plan bissecteur du plan du support et de la verticale avec ce plan du support.

8. Dispositif de distribution automatique de bouteilles suivant l'une quelconque des revendications 1 à 6, caractérisé en ce que ledit godet (8₁) est constitué d'au moins trois et au plus cinq jeux d'ailettes (21) montés autour de l'axe (17) par tout support et dont chaque espace entre deux ailettes peut recevoir une desdites bouteilles (6), lequel godet est monté de telle façon qu'il ne soit chargé que d'une seule bouteille à la fois.

## Claims

1. Device for the automatic dispensing of bottles (6) comprising a closed cabinet (1), including a storage system (2) for said bottles, composed of two assemblies, sloping in opposite directions, ramps (15) grouped into sets, one on top of the other, with parallel slopes and placed alternately against the two side walls of said closed cabinet (1), in such a way that the upper ramp in each set receives the bottles descending by gravity from the set placed above, said cabinet being kept at constant temperature by any known means and containing a coin-operated device (5) using coins or tokens enabling any user to order the dispensing of one or more bottles (6), a manual access hatch (7) of known type for receiving the bottles, a drum of any type (8) movable in rotation, only taking one bottle at a time and enabling dispensing, characterized in that:
- said ramps (15) are grouped into sets of at the most two ramps, and continuously load a supply chute (4) of the drum;
- any means (11) of stopping said bottles is placed in front of said supply chute (4) and above said drum (8), leaving a space sufficient for the descent by gravity of a single bottle (6₂) into said drum and then allowing the next bottle (6₃) to be locked in a waiting position until the preceding bottle (6₂) has been dispensed by the rotation of the drum;
- said drum (8) is placed above said supply chute, such that the bottles (6) arriving onto said chute (4) can, either fall freely into the drum (8) when the latter is empty and the edge (18) of its opening is oriented to face the end lip of the chute (4), and then during the rotation of said drum (8), follow a moving curve which never has a positive slope above the horizontal, or remain stopped on said chute (4) by said stop mechanism (11) when a bottle is already in position in said drum (8) and when the latter turns on its spindle (17);
- a drive system (9) for driving the said drum spindle is linked to any type of motor (10) ensuring exactly one rotation step of this drum for each command for dispensing a bottle (6₁).

2. Device for automatic dispensing of bottles according to claim 1, characterized in that said drive system (9) of the drum (8) is a system with a chain and toothed gear wheels, of which one (12₁) is fixed to the drum shaft and the other (12₂) to the shaft of a motor (10) with a slow output speed.

3. Device for automatic dispensing of bottles according to claim 1 or 2, characterized in that said motor (10) with a slow output speed is electric and supplied by a timer relay controlled by the introduction of a coin or token, into said coin-operated system (5) and stopping after a set period of time corresponding to the exact rotation by one step of said drum (8).

4. Device for automatic dispensing of bottles according to claim 1 or 2, characterized in that it contains a sensor (13), of known type, placed opposite a reference point (14) on said drum and which cuts the supply to said electric motor (10), previously controlled by introduction of a coin or token into the coin-operated system (5), when said reference point returns to its position after a rotation step corresponding to the dispensing of one bottle.

5. Device for automatic dispensing of bottles according to any one of claims 1, 2, 3 or 4, characterized in that said stop mechanism (11) of said bottles (6) is made of at least one rod of circular cross-section, free to rotate about its axis, against which the bottles can come to rest one after the other before slipping into said drum (8), thus revolving the said rod.

6. Device for automatic dispensing of bottles according to any one of claims 1 to 5, characterized in that the upper ramp (15) of each set of storage units (2) comprises a blocking bracket (19), situated close to the end of said ramps, and free to swivel close to its edge, about a pin (20), and of which the surfaces constituting the faces are such that the weight of a bottle (6) on the upper ramp passing over, keeps those on the lower ramp situated immediately below in a waiting position.

7. Device for automatic dispensing of bottles according to any one of claims 1 to 6, characterized in that said drum (8) is cylindrical, hollow, with inside dimensions slightly greater than those of one of said bottles (6), and open over about a half of its circumference and whose axis is situated in the plane of that of the bottle waiting on said chute (4) and forming an angle with the plane of said chute of between zero and the angle formed by the plane bisecting the plane of the chute and the perpendicular to the plane of the chute.

8. Device for automatic dispensing of bottles according to any one of claims 1 to 6, characterized in that said drum (8₁) is constituted of at least three and at most five sets of wings (21) mounted around the spindle (17) by any means of attachment and in which each space between two wings can receive one of said bottles (6), said drum being mounted such that it can only load one bottle at a time.

## Patentansprüche

1. Automatische Ausgabevorrichtung für Flaschen (6), umfassend einen geschlossenen Schrank (1), der ein Lager-system (2) für diese Flaschen enthält, bestehend aus zwei in entgegengesetzter Richtung geneigten, satzweise zusammengefaßten Einheiten aus übereinanderliegenden Rampen (15), deren Neigung parallel verläuft und die versetzt gegen die beiden Seitenwände des genannten, geschlossenen Schranks (1) in der Weise angeordnet sind, daß die obere Rampe jedes Satzes die durch Schwerkraft nach unten rollenden Flaschen des darüber angeordneten Satzes aufnimmt, wobei dieser Schrank mit Hilfe einer beliebigen bekannten Vorrichtung auf konstanter Temperatur gehalten wird und einen Münzapparat (5) für Münzen oder Jetons aufweist, mit denen jedermann die Entnahme einer oder mehrerer Flaschen (6) erreichen kann, eine Schleuse bekannten Typs mit manuellem Zugang (7) zur Entnahme der Flaschen, einen in Drehung beweglichen Behälter (8) beliebigen Typs, der nur eine Flasche auf einmal annimmt und deren Ausgabe ermöglicht, dadurch gekennzeichnet, daß:
- die besagten Rampen (15) jeweils zu einem Satz von höchstens zwei Rampen zusammengefaßt sind und fortlaufend eine Beschickauflage (4) für den Behälter beschicken;
- eine beliebige Arretiervorrichtung (11) für die besagten Flaschen vor dieser Beschickauflage (4) und oberhalb des besagten Behälters (8) angeordnet wird, die genügend Platz läßt, daß eine einzige Flasche (6₂) durch Schwerkraft in den Behälter hineinrutscht und anschließend die nächste Flasche (6₃) in Wartestellung blockiert, bis der Behälter die vorherige Flasche (6₂) durch Drehung ausgegeben hat;
- dieser Behälter (8) oberhalb der Beschickauflage (4) plaziert wird, so daß die auf der genannten Auflage (4) ankommenden Flaschen (6) entweder frei in den Behälter (8) fallen können, wenn dieser leer ist und der Rand (18) seiner Öffnung zum Abschlußrand der Auflage (4) hin ausgerichtet ist, und dann während der Drehung des Behälters (8) einer Bewegungskurve folgen können, die niemals eine positive Neigung oberhalb der Waagerechten aufweist, oder aber mit Hilfe der Arretiervorrichtung auf der besagten Auflage (4) blockiert bleiben, wenn in dem Behälter (8) bereits eine Flasche liegt und dieser um seine Achse (17) dreht;
- ein Antriebssystem (9) für die Achse des besagten Behälters an einen beliebigen Motor (10) angeschlossen ist, der genau die Drehung einer einzigen Teilung dieses Behälters bei jedem Ausgabevorgang für eine Flasche (6₁) sicherstellt.

2. Automatische Ausgabevorrichtung für Flaschen nach Anspruch 1, dadurch gekennzeichnet, daß das besagte Antriebssystem (9) für den Drehbehälter (8) ein Kettensystem mit gezahnten Ritzeln ist, von denen eines (12₁) fest mit der Achse des Behälters und ein anderes (12₂) fest mit der Achse eines Motors (10) mit langsamer Austrittsgeschwindigkeit verbunden ist.

3. Automatische Ausgabevorrichtung für Flaschen nach Anspruch 1 oder 2, dadurch gekennzeichnet, daß der besagte Motor (10) mit langsamer Austrittsgeschwindigkeit eine Elektromotor ist und über ein Zeitrelais gespeist wird, das durch das Einwerfen einer Münze oder eines Jetons in den besagten Münzapparat (5) in Gang gesetzt wird und nach einer bestimmten Zeit, die genau der Drehung einer Teilung des besagten Behälters (8) entspricht, wieder anhält.

4. Automatische Ausgabevorrichtung für Flaschen nach Anspruch 1 oder 2, dadurch gekennzeichnet, daß sie einen Sensor (13) bekannten Typs aufweist, der gegenüber einem Markierungspunkt (14) des besagten Behälters plaziert ist und die Stromversorgung des Elektromotors (10) unterbricht, die vorher durch Einwerfen einer Münze oder eines Jetons in den besagten Münzapparat (5) ausgelöst wurde, wenn dieser Markierungspunkt nach einer Drehung, die der Ausgabe einer Flasche entspricht, in seine Stellung zurückkehrt.

5. Automatische Ausgabevorrichtung für Flaschen nach einem der Ansprüche 1, 2, 3 oder 4, dadurch gekennzeichnet, daß die genannte Arretiervorrichtung (11) für die genannten Flaschen (6) aus mindestens einem in seiner Drehung um seine Achse freien Stab runden Querschnitts besteht, an den die Flaschen nacheinander anstoßen, bevor sie in den genannten Behälter (8) fallen, wobei sie den Stab drehen.

6. Automatische Ausgabevorrichtung für Flaschen nach einem der Ansprüche 1 bis 5, dadurch gekennzeichnet, daß die oberen Rampen (15) jedes Satzes des Lagersystems (2) einen Arretierwinkel (19) aufweisen, der nahe des Endes der besagten Rampen angeordnet ist und nahe seiner Kante frei um eine Achse (20) schwenken kann, und dessen Ebenen, die die Flächen bilden, so beschaffen sind, daß das Gewicht einer Flasche (6) der darüberliegenden, oberen Rampe die Flaschen der unteren, darunterliegenden Rampe in Wartestellung hält.

7. Automatische Ausgabevorrichtung für Flaschen nach einem der Ansprüche 1 bis 6, dadurch gekennzeichnet, daß der besagte Behälter (8) zylindrisch und hohl ist, daß seine Innenabmessungen geringfügig größer als die Abmessungen einer der genannten Flaschen (6) sind, daß er in etwa auf seiner halben Oberfläche offen ist und seine Achse auf einer Ebene angeordnet ist, die durch die Achse der auf der genannten Ablage (4) in Wartestellung befindlichen Flasche geht und einen Winkel bildet zwischen Null und dem Winkel, den die Halbierungsfäche der Ebene der Auflage und der Vertikalen mit dieser Ebene der Auflage bildet.

8. Automatische Ausgabevorrichtung für Flaschen nach einem der Ansprüche 1 bis 6, dadurch gekennzeichnet, daß der besagte Behälter (8₁) aus mindestens drei und höchstens fünf Schaufelsätzen (21) besteht, die mittels einer beliebigen Halterung um die Achse (17) montiert sind, und bei dem jeder Zwischenraum zwischen zwei Schaufeln eine der genannten Flaschen (6) aufnehmen kann, wobei der genannten Behälter so montiert ist, daß er immer nur mit einer Flasche auf einmal befüllt werden kann.
